# EUROPÄISCHE PATENTSCHRIFT

(11) **EP 0 285 546 B1**
(45) Veröffentlichungstag und Bekanntmachung des Hinweises auf die Patenterteilung: **26.08.1992**
(21) Anmeldenummer: 88730071.3
(22) Anmeldetag: 22.03.1988
(51) Int. Cl.: H01H 33/02

(54) **Elektrischer Hochspannungs-Leistungsschalter, insbesondere Druckgas-Leistungsschalter**
Electrical high-tension circuit breaker, in particular a pressurized-gas circuit breaker
Disjoncteur électrique à haute tension, particulièrement disjonteur à gaz comprimé

(30) Priorität: 01.04.1987 DE 8704829 U
(43) Veröffentlichungstag der Anmeldung: 05.10.1988
(73) Patentinhaber: SIEMENS AKTIENGESELLSCHAFT, 80333 München (DE)
(72) Erfinder: Marin, Heiner, D-1000 Berlin 19 (DE); Noack, Dieter, D-1000 Berlin 45 (DE)

(56) Entgegenhaltungen:
- CH-A- 270 123
- US-A- 2 303 119
- US-A- 2 533 545
- US-A- 3 352 988

## Beschreibung

Die Erfindung bezieht sich auf einen elektrischen Hochspannungs-Leistungsschalter, insbesondere Druckgas-Leistungsschalter, dessen Unterbrechereinheiten an den äußeren Stirnseiten jeweils mit Anschlußplatten abgeschlossen sind, die eine Anschlußfläche für Leitungen aufweisen, die dort befestigt werden.

Ein derartiger elektrischer Hochspannungs-Leistungsschalter, nämlich ein mit SF₆ gefüllter Druckgas-Leistungsschalter ist aus der Siemens-Druckschrift "SF₆-Leistungsschalter 3 AS1" (Bestellnummer E 122/1564-220) bekannt. Bei diesem bekannten Leistungsschalter werden die Anschlußflächen aus Ansätzen an den Anschlußplatten gebildet. Dies erfordert eine Vielzahl von unterschiedlich ausgeführten Anschlußplatten, da sowohl die Ausrichtung der Anschlußflächen in Abhängigkeit von der Schaltanlage wechseln kann, in die der Leistungsschalter eingebaut werden soll, als auch die Anordnung und die Bemessung der Befestigungsmittel auf den Anschlußflächen, mit denen dort die zum Schalter geführten elektrischen Leitungen, insbesondere Freiluftleitungen, befestigt werden. Da die Anschlußplatten ein den Innenraum der Unterbrechereinheiten abschließendes Teil bilden, muß somit jeder einzelne Schalter genau seiner Einsatzbestimmung nach gefertigt werden.

Aus US-A-2 303 119 ist ein elektrischer Hochspannungs-Leistungsschalter bekannt, der dem Oberbegriff des Anspruchs 1 entspricht und wobei keine Umsetzung der Bauteile möglich ist.

Der vorliegenden Erfindung liegt die Aufgabe zugrunde, den Aufbau des Hochspannungs-Leistungsschalters durch eine andere Konstruktion der Anschlußplatten zu vereinfachen.

Diese Aufgabe wird dadurch gelöst, daß bei einem elektrischen Hochspannungs-Leistungsschalter der eingangs beschriebenen Art gemäß der Erfindung die Teilung bzw. Anordnung der entsprechenden Bohrungen in der Anschlußfläche und der Anschlußplatte eine umsetzbare Befestigung der Anschlußfläche an der Anschlußplatte ermöglicht.

Die in Hinblick auf spätere Einbauarten des Leistungsschalters in der Schaltanlage allein zu variierende Anschlußfläche für die ankommenden bzw. abgehenden Leitungen ist also von der Anschlußplatte, die auch gleichzeitig Teil der Unterbrechereinheit ist und deren Innenraum verschließt, getrennt. Die Anschlußplatte ist somit ein Bauteil, der eindeutig der Unterbrechereinheit zugeordnet ist, so daß deren Fertigung, mithin auch die des Leistungsschalters und dessen Gasfüllung, vollkommen abgeschlossen werden kann, ohne daß zu entscheiden ist, welche Variante der Anschlußfläche an der Anschlußplatte angebracht werden muß. Diese Austauschbarkeit der Anschlußflächen untereinander ist möglich, weil die Bohrungen in der Anschlußplatte für die Aufnahme des Bauteils mit der Anschlußfläche in einem Randbereich liegen, der über den Außendurchmesser der Unterbrechereinheit hinausragt, so daß durch sie der Verschluß des Innenraums der Unterbrechereinheit nicht beeinträchtigt wird. Die Bohrungen und somit die Befestigungsmittel sind auch von außen her leicht zugänglich. Außerdem ist die Teilung bzw. Anordnung dieser Bohrungen so gewählt, daß die Anschlußfläche umsetzbar ist. Dadurch lassen sich praktisch alle Anbauvarianten erfassen.

Es ist besonders zweckmäßig, daß der Bauteil mit der Anschlußfläche um 180° umsetzbar ist. In diesem Fall liegt der Randbereich mit den Bohrungen nur auf entgegengesetzten Seiten der Anschlußplatte, so daß der senkrecht dazu stehende Bereich, der die Schlagweite zwischen benachbart angeordneten Schalterpolen bestimmt, gegenüber dem Außendurchmesser der Unterbrechereinheit nicht vergrößert ist.

Im folgenden sei die Erfindung noch anhand des in den Figuren 1 bis 3 der Zeichnung dargestellten Ausführungsbeispiels näher erläutert. Die Figur 1 zeigt eine Ansicht einer Unterbrechereinheit eines elektrischen Hochspannungs-Leistungsschalters. In der Figur 2 ist eine Aufsicht auf die Anschlußplatte und in Figur 3 eine seitliche Ansicht des Bauteils mit der Anschlußfläche dargestellt.

Bei einem mit SF₆ gefüllten elektrischen Druckgas-Hochspannungs-Leistungsschalter ist die Unterbrechereinheit 1 auf einer Stützersäule 2 angeordnet. Sie ist an ihren Stirnseiten 3, 4 jeweils mit einer Anschlußplatte 5 gasdicht verschlossen. Dazu ist die Anschlußplatte 5 jeweils in geeigneter, nicht dargestellter Weise mit dem Befestigungsflansch 6 über Bohrungen 7 verbunden.

Die Anschlußplatte 5 enthält weiterhin auf einem Kreisumfang mit gleichmäßiger Teilung angeordnete Bohrungen 8. Diese liegen jeweils in einem Randbereich 9, der jeweils einen Kreisbogenabschnitt bildet und auf zwei gegenüber liegenden Seiten der Anschlußplatte 5 vorgesehen ist, derart, daß er jeweils über den, durch Pfeile angedeuteten Außendurchmesser 11 der Unterbrechereinheit 1 hinausragt. Die seitlichen Kanten 10 der Randbereiche 9 sind abgerundet an diesen Außendurchmesser 11 herangeführt, so daß in dem senkrecht zu den Randbereichen 9 stehenden Bereich der Anlageplatte 5 der Außendurchmesser 11 deren Abmessungen bestimmt. Dadurch wird die Schlagweite zwischen zwei nebeneinander liegend angeordenten Polen des Leistungsschalters infolge der durch die separate Ausführung des Bauteils mit der Anschlußfläche erforderlich werdenden zusätzlichen Befestigungsmittels nicht vergrößert.

Der separate Bauteil 12 mit der Anschlußfläche 13 und den auf dieser vorgesehenen Befestigungsbohrungen 14 für die nicht dargestellten, anzuschließenden Leitungen weist einen Flanschteil 15 auf, der ebenfalls einen Kreisbogenabschnitt 16 bildet. Dieser Flanschteil 15 am Bauteil 12 entspricht dem Randbereich 9 an der Anschlußplatte 5. In gleicher Weise wie dort die Bohrungen 8 sind auf dem Flanschteil 15 Bohrungen 17 angeordnet, die mit entsprechender gleichmäßiger Teilung aus dem gleichen Kreisumfang wie die Bohrungen 8 liegen.

Der separate Bauteil 12 mit der Anschlußfläche 13 wird nun mit einem der beiden Randbereiche 9 der Anschlußplatte 5 über Bolzen 18 verbunden. Der Bauteil 12 ist also um 180° umsetzbar. Bei dem gezeigten Ausführungsbeispiel liegt der Bauteil 12 an der unteren Stirnseite 4 der Unterbrechereinheit 1 auf der rechten Seite und an der oberen Stirnseite 3 der Unterbrechereinheit 1 auf der linken Seite.

Der Bauteil 12 mit der Anschlußfläche 13 kann jederzeit an der gasdicht verschlossenen Unterbrechereinheit 1 des elektrischen Hochspannungs-Leistungsschalters angeschlossen oder wieder abgenommen werden, ohne daß dies dem betriebsbereiten Zustand des gasgefüllten Leistungsschalters beeinträchtigt, weil dazu die Unterbrechereinheit 1 nicht geöffnet werden muß. Dies ermöglicht eine leichte Anpassung der Anschlußfläche 13 an geänderte Einbaugegebenheiten, sowohl hinsichtlich ihrer Lage, da eine Umsetzbarkeit um 180° gegeben ist, als auch hinsichtlich der Anordnung und Bemessung der in der Anschlußfläche 13 vorgesehenen Befestigungsbohrungen 14 zur Aufnahme der Befestigungsmittel, mit denen die Verbindung zu den ankommenden bzw. abgehenden, nicht dargestellten Freileitungen vorgenommen wird. Bei einer Änderung der Erfordernisse hinsichtlich Anordnung und Bemessung dieser Befestigungsbohrungen 14 auf der Anschlußfläche 13, z. B. infolge anderer Normen, kann das Auswechseln der Bauteile 12 also in einfachster Weise vorgenommen werden.

## Patentansprüche

1. Elektrischer Hochspannungs-Leistungsschalter, insbesondere Druckgas-Leistungsschalter, dessen Unterbrechereinheiten an den Stirnseiten (3, 4) jeweils mit Anschlußplatten (5) abgeschlossen sind, die jeweils eine Anschlußfläche (13) für Leitungen aufweisen, welche dort befestigt werden,
wobei die Anschlußfläche (13) als separater Bauteil (12) gegenüber der Anschlußplatte (5) ausgebildet ist, und
in der Anschlußfläche (13) und der Anschlußplatte (5) Bohrungen ( 8, 17) zur Aufnahme von Befestigungsmitteln (18) vorgesehen sind, welche die Anschlußfläche (13) mit der Anschlußplatte (5) verbinden, und
wobei die Bohrungen (8) in der Anschlußplatte (5) in einem Randbereich (9) liegen, der über den Außendurchmesser (11) der Unterbrechereinheit (1) hinausragt,
**dadurch gekennzeichnet,** daß
die Teilung bzw. Anordnung der entsprechenden Bohrungen (8, 17) in der Anschlußfläche und der Anschlußplatte eine umsetzbare Befestigung der Anschlußfläche (13) an der Anschlußplatte (5) ermöglicht.

2. Elektrischer Hochspannungs-Leistungsschalter nach Anspruch 1, **dadurch gekennzeichnet,** daß die Anschlußflache (13) um 180° umsetzbar ist.

3. Elektrischer Hochspannungs-Leistungsschalter nach Anspruch 1 oder 2, **dadurch gekennzeichnet,** daß die Anschlußfläche (13) einen Flanschteil (15) aufweist, der einen Kreisbogenabschnitt (16) bildet und in dem die Bohrungen (17) zur Befestigung an der Anschlußplatte (5) liegen.

4. Elektrischer Hochspannungs-Leistungsschalter nach Anspruch 2, **dadurch gekennzeichnet,** daß die Bohrungen (8, 17) im Flanschteil (15) und im Randbereich (9) der Anschlußplatte (5) mit gleichmäßiger Teilung auf einem gleichen Kreisumfang liegen.

## Claims

1. Electrical high-voltage circuit breaker, in particular a pressurized-gas circuit breaker, the interrupter units of which are closed at the faces (3, 4) in each case by terminal plates (5), which in each case have a terminal area (13) for leads, which are fastened there,
whereby the terminal area (13) is constructed as a separate component (12) opposite the terminal plate (5), and
in the terminal area (13) and in the terminal plate (5) openings (8, 17) are provided for the incorporation of fastening means (18), which connect the terminal area (13) with the terminal plate (5), and
whereby the openings (8) in the terminal plate (5) lie in an edge region (9) which projects over the outer diameter (11) of the interrupter unit (1),
characterized in that the spacing or arrangement of the appropriate openings (8, 17) in the terminal area and the terminal plate enables a reversible fastening of the terminal area (13) to the terminal plate (5).

2. Electrical high-voltage circuit breaker according to claim 1, characterized in that the terminal area (13) can be reversed by 180°.

3. Electrical high-voltage circuit breaker according to claim 1 or 2, characterized in that the terminal area (13) has a flange part (15) which forms an arc section (16) and in which lie the openings (17) for the fastening to the terminal plate (5).

4. Electrical high-voltage circuit breaker according to claim 2, characterized in that the openings (8, 17) in the flange part (15) and in the edge region (9) of the terminal plate (5) lie with even spacing on the same circumference.

## Revendications

1. Disjoncteur électrique de puissance haute tension, notamment disjoncteur de puissance à gaz comprimé, dont les unités de coupure sont fermées, au niveau des faces frontales (3, 4), respectivement par des plaques de raccordement (5) qui possèdent chacune une surface de raccordement (13) pour des conducteurs, qui y sont fixés,
et dans lequel la surface de raccordement (13) est réalisée sous la forme d'un élément de construction distinct (12) par rapport à la plaque de raccordement (5),
laquelle plaque de raccordement (13) et la plaque de raccordement (5), comportent des perçages (8,17), qui servent à loger des moyens de fixation (18) qui relient la surface de raccordement (13) à la plaque de raccordement (5), et
dans lequel les perçages (8) ménagés dans la plaque de raccordement (5) sont situés dans une zone marginale (9), qui fait saillie au-delà du contour extérieur (11) de l'unité formant interrupteur (1),
caractérisé par le fait que
la répartition et la disposition des perçages correspondants (8,17) dans la surface de raccordement et dans la plaque de raccordement permettent une fixation amovible de la surface de raccordement (13) à la plaque de raccordement (5).

2. Disjoncteur électrique de puissance haute tension suivant la revendication 1, caractérisé par le fait que la surface de raccordement (13) peut être décalée sur 180°.

3. Disjoncteur électrique de puissance haute tension suivant la revendication 1 ou 2, caractérisé par le fait que la surface de raccordement (13) possède un élément de bride (15), qui forme une section d'arc de cercle (16) et dans lequel se situent les perçages (17) de fixation à la plaque de raccordement (5).

4. Disjoncteur électrique de puissance haute tension suivant la revendication 2, caractérisé par le fait que les perçages (8, 17) sont ménagés avec le même pas de répartition et sur le même cercle dans l'élément de bride (15) et dans la zone marginale (9) de la plaque de raccordement (5).
